# EUROPÄISCHE PATENTSCHRIFT

(11) **EP 0 770 261 B1**
(45) Veröffentlichungstag und Bekanntmachung des Hinweises auf die Patenterteilung: **16.12.1998**
(21) Anmeldenummer: 95926875.6
(22) Anmeldetag: 14.07.1995
(51) Int. Cl.: H01H 85/044, H01H 85/175, H01H 85/055, H01H 85/20, H01H 85/24

(54) **SICHERUNGSEINSATZ UND EIN SICHERUNGSHALTER HIERFÜR**
FUSE LINK AND FUSE HOLDER THEREFOR
CARTOUCHE FUSIBLE ET SON SUPPORT

(30) Priorität: 14.07.1994 DE 9411394 U
(43) Veröffentlichungstag der Anmeldung: 02.05.1997
(62) Teilanmeldung aus: 97120215.5
(73) Patentinhaber: WILHELM PUDENZ GMBH, 27243 Dünsen (DE)
(72) Erfinder: SCHEELE, Jürgen, D-27243 Harpstedt (DE); LANDGRAF, Udo, D-27243 Dünsen (DE)
(74) Vertreter: Patentanwälte Wenzel & Kalkoff
(86) Internationale Anmeldenummer: EP9502756
(87) Internationale Veröffentlichungsnummer: WO9602929

(56) Entgegenhaltungen:
- EP-A- 0 063 207
- EP-A- 0 354 676
- WO-A-88/01790
- WO-A-93/17443
- DE-A- 2 208 888
- FR-A- 1 122 638
- FR-A- 2 199 187
- GB-A- 677 648
- US-A- 3 878 497
- US-A- 4 837 546

## Beschreibung

Die Erfindung betrifft einen Sicherungseinsatz, der aus folgenden Komponenten besteht:
- zwei Anschlußelementen,
- die sich im wesentlichen in der gleichen Ebene sowie
- in der gleichen Längsrichtung und
- hintereinanderliegend mit Abstand voneinander erstrecken
- zwecks Bildung eines Zwischenraums,
- der von einem elektrischen Schmelzelement elektrisch leitend überbrückt ist,
- und aus einem Gehäuse aus Isolierstoff,
- das aus zwei Gehäusehälften besteht,
- die den Schmelzleiter und die an diesen angrenzenden inneren Bereiche der Anschlußelemente umschließen.

Ein Sicherungseinsatz der hier betroffenen Art wird vor allem zur sog. Stützpunktabsicherung bzw. als Hauptsicherung in Kraftfahrzeugen sowohl in der Fahrgastzelle selbst als auch im Motorraum eingesetzt. Er soll insbesondere dazu dienen, die elektrischen Leitungen von der Lichtmaschine zur Batterie etc. abzusichern. Für den Einsatz im Kraftfahrzeugbereich wird ein Sicherungseinsatz gebraucht, der vielfältigen Belastungen gewachsen ist. So ist z. B. als Einbauort der Motorraum vorgesehen, in dem Temperaturen im Bereich von -40 C bis +120 C auftreten können. Außerdem muß der Sicherungseinsatz ohne zusätzliches Schutzgehäuse gegen Vibrationen, Salz-, Öl- und Treibstoffbesprühung widerstandsfähig sein.

Bei bekannten Sicherungseinsätzen der eingangs genannten Art (WO 88/ 01790 bzw. PCT/SE 87/00 382 sowie als nächstliegender Stand der Technikangesehene US-PS 5, 293,147 und die mit dieser inhaltsgleiche WO-A-93/17443) sind die Anschlußelemente und der sich zwischen diesen erstreckende Schmelzleiter einteilig aus einem streifenförmigen Element hergestellt. Dieses Element wird vor allem im Bereich des Schmelzleiters von einem aus zwei Hälften bestehenden Isolierstoffgehäuse umschlossen, von dem die Anschlußelemente auf entgegengesetzten Seiten vorstehen, damit der Sicherungseinsatz durch Verschrauben, Klemmen oder dergleichen in einem entsprechenden Sicherungshalter in einen elektrischen Schaltkreis elektrisch leitend eingefügt werden kann.

Bei dem aus der Druckschrift PCT/SE 87/00382 bekannten Sicherungseinsatz beruht die Festigkeit und Stabilität im wesentlichen auf dem vorgenannten einteiligen streifenförmigen Element, das durch das Gehäuse im mittleren Bereich lediglich abgedeckt wird. Die zwei deckelförmigen Gehäusehälften greifen mit von den Innenseiten vorstehenden Zapfen durch entsprechende Bohrungen in dem streifenförmigen Element hindurch in entsprechende Löcher in der gegenüberliegenden Gehäusehälfte hinein, wo das Zapfenende befestigt ist. Die Möglichkeiten für die Ausbildung des Schmelz leiters sind aufgrund der einteiligen Form des streifenförmigen Elements entsprechend beschränkt, zumal der Schmelzleiter auch eine die Festigkeit des Sicherungseinsatzes mitbestimmende Funktion hat.

Bei dem aus der US-PS 5,293,147 und der WO-A-93/17443 bekannten Sicherungseinsatz werden zur Bildung des Gehäuses paarweise identische Gehäusehälften verwendet und in gleicher Weise wie bei dem vorstehend genannten Sicherungseinsatz an den inneren Enden der die Anschlußelemente bildenden Bereiche des streifenförmigen Elementes befestigt, nämlich mittels die inneren Enden des Elements durchdringender Zapfen, die von den Innenseiten der Gehäusehälften vorstehen. Der Schmelzleiter wird an dem streifenförmigen Element dadurch gebildet, daß in der Mitte ein Bereich vorbestimmter Länge abgefräst wird, bis die vorbestimmte Dicke des Schmelzleiters erreicht ist. Die Kontur des Schmelzleiters, die beispielsweise S-förmig ist, wird durch Ausstanzen der entsprechenden Bereiche neben den inneren Enden der Anschlußelemente ausgeformt. Insgesamt ergibt sich so ein Aufbau des Sicherungseinsatzes aus drei Teilen, wobei die beiden Gehäusehälften gleich sind. Als Material für das streifenförmige Element wird ein Kupferband bevorzugt. Hierbei muß der Nachteil in Kauf genommen werden, daß die Anschlußelemente und ebenso der Schmelzleiter selbst nicht korrosionsgeschützt sind. Der Schmelzleiter selbst wird mit einem Diffusionselement versehen. Dadurch, daß der Schmelzleiter durch Abfräsen seine vorbestimmte Dicke bzw. seinen Querschnitt erhält, sind die Möglichkeiten für die Auslegung des Schmelzleiters begrenzt. Die beiden Gehäusehälften bilden wie bei dem vorerwähnten weiteren bekannten Sicherungseinsatz praktisch nur an das streifenförmige Metallelement angesetzte Deckel, die das Metallelement zwischen sich halten, so daß die mechanische Festigkeit des Sicherungseinsatzes begrenzt ist.

Denn im Falle einer mechanischen Beanspruchung der Anschlußelemente, wenn diese nämlich beispielweise auf Biegung beansprucht werden, überträgt sich die Beanspruchung auch auf den Schmelzleiter. Dieser ist jedoch primär oder ausschließlich zur Erreichung bestimmter elektrischer Eigenschaften gestaltet, was im allgemeinen zur Folge hat, daß der Schmelzleiter entsprechend schmal und dünnwandig ausgeführt ist und deshalb mechanisch nicht belastbar ist. Wenn der Schmelzleiter mechanisch beansprucht wird, besteht die Gefahr, daß sich - ggf. unbemerkt - Risse bilden, die die Charakteristik des Schmelz leiters verändern oder aber zu einer vollständigen Zerstörung des Schmelzleiters führen. Deshalb ist eine sichere Unterstützung und Fixierung der Anschlußelemente unmittelbar an dem Gehäuse zum Fernhalten mechanischer Beanspruchungen von dem Schmelzleiter notwendig.

Es besteht daher die Aufgabe, einen Sicherungseinsatz zu schaffen, bei dem die vorstehenden Nachteile vermieden werden.

Diese Aufgabe wird erfindungsgemäß durch die Merkmale des Patentanspruchs 1 gelöst, insbesondere dadurch daß
- die Anschlußelemente mit dem Schmelzleiter aus einem einteilig aus gefaltetem Blechmaterial hergestellten oder durch Verbinden von Teilen hergestellten Metallelement bestehen und
- die inneren Bereiche der Anschlußelemente mit dem den Zwischenraum überbrückenden Schmelzelement zum Umschließen des Metallelements mit dem Gehäuse flächenbündig mit der Teilungsebene des Gehäuses
- in einer erste der beiden Gehäusehälften eingelegt und
- dort in vorbestimmter Lage durch Positionierungsmittel gehalten sind und
- anschließend die zweite Gehäusehälfte als Deckel zum Verschließen des Gehäuses auf die erste Gehäusehälfte aufgesetzt und mittels der Positioniermittel in eine vorgegebene Lage gegenüber der ersten Gehäusehälfte gebracht und befestigt ist,
- wobei die erste Gehäusehälfte, die die Anschlußelemente aufnimmt, eine größere Dicke aufweist als die einen
Gehäusedeckel bildende zweite Gehäusehälfte und
- wobei die Positionierungsmittel der ersten Gehäusehälfte
- als Auflageflächen zum flächigen Anlegen der Unterflächen der Anschlußelemente ausgebildete Innenflächen und
- Randstege zum Festlegen der Anschlußelemente gegen Querund Kippbewegungen sowie
- in den Auflageflächen angeordnete Vorsprünge für einen formschlüssigen Eingriff mit entsprechenden Ausnehmungen an den Anschlußelementen zum Festlegen in axialer Richtung aufweisen und
- die Positionierungsmittel zum Festlegen der Anschlußelemente gegen axiales Verschieben aus von der Innenfläche der ersten Gehäusehälfte vorstehenden Zapfen bestehen, die in entsprechende Ausnehmungen am Rand der Anschlußelemente hinein- und ggf. hindurchgreifen,
- wobei die Vorsprünge durch einen Rücksprung an jeder Längsseite jedes Anschlußelementes unterstützt werden, mit dem die Anschlußelemente die Stirnseiten der Randstege hintergreifen.

Erfindungsgemäß wird das Gehäuse des Sicherungseinsatzes aus einer ersten Gehäusehälfte, in der die Anschlußelemente mit dem Schmelzleiter bzw. Schmelzelement aufgenommen werden, und einer zweiten Gehäusehälfte gebildet, mit der die offene Seite der ersten Gehäusehälfte verschlossen wird. Die erste Gehäusehälfte ist so ausgebildet, daß die Anschlußelemente mit dem eingefügten Schmelzelement aufgrund besonderer Positionierungsmittel in einer vorbestimmten Lage in der ersten Gehäusehälfte angeordnet und gehalten werden - und zwar im wesentlichen flächenbündig mit der Teilungsebene des Gehäuses, d.h., daß das Metallelement in der ersten Gehäusehälfte aufgenommen wird und von dieser möglichst nicht vorsteht. Hierfür weist die erste Gehäusehälfte erfindungsgemäß möglichst eine größere Tiefe als die zweite Gehäusehälfte auf. Dabei spielt es keine Rolle, ob die Anschlußelemente wie beim Stand der Technik einteilig aus einem Metallstreifen gebildet oder aber einzeln hergestellt und durch Aufschweißen des Schmelzelements miteinander verbunden werden. Die Positionierungsmittel sind gegenüber den bekannten Sicherungseinsätzen so ausgebildet, daß jedes Anschlußelement auch einzeln in der ersten Gehäusehälfte aufgenommen und gehalten werden kann. In der Regel werden aber beide Anschlußelemente gemeinsam in die erste Gehäusehälfte eingesetzt, nachdem sie durch den Schmelzleiter miteinander verbunden worden sind.

Die zweite Gehäusehälfte hat erfindungsgemäß im wesentlichen die Funktion des Deckels, der allerdings auch die Aufgabe hat, die Anschlußelemente fest in die erste Gehäusehälfte zu drükken.

Außerdem sind vorteilhafte Positionierungsmittel gemäß der Erfindung angegeben. Die Auflageflächen der ersten Gehäusehälfte sorgen für die notwendige flächige Unterstützung der Unterfläche der Anschlußelemente, während die Randstege die Längsausrichtung der Anschlußelemente sichern und die in den Auflageflächen angeordneten Vorsprünge primär die Festlegung der Anschlußelemente in axialer Richtung sowie die Verbindung der Gehäusehälften übernehmen. Zusätzlich werden die Vorsprünge durch einen Rücksprung an jeder Längsseite jedes Anschlußelementes unterstützt, mit dem die Anschlußelemente jeweils die Stirnseiten der Randstege hintergreifen.

Die Vorsprünge sind Zapfen, die in entsprechende Ausnehmungen oder Schlitze am Rand der Anschlußelemente greifen, so daß das Einlegen der Anschlußelemente in die erste Gehäusehälfte sehr leicht ist im Gegensatz zu dem aus dem Stand der Technik bekannten Eingriff zwischen Zapfen und Löchern bzw. Bohrungen.

Insgesamt wird durch die erfindungsgemäße Ausbildung eine sehr hohe Festigkeit der Verbindung zwischen dem Gehäuse und den Anschlußelementen erreicht.

Vorteilhaft wirkt sich aus, daß vorzugsweise mit einem Korrosionsschutz versehene Anschlußelemente verwendet werden, deren Material von dem des Schmelzleiters unabhängig sein kann, wenn die Ausführung gewählt wird, bei der zwei selbständige Anschlußelemente durch Aufschweißen eines Schmelzelementes miteinander verbunden werden. Bevorzugt wird jedoch ein einteilig aus Blech hergestelltes Metallelement, das durchgehend verzinnt wird, um einen vollständigen Korrosionsschutz zu erreichen.

Im übrigen bedürfen die erfindungsgemäßen Weiterbildungen des Gehäuses und der Anschlußelemente gemäß Anspruch 2 und 3 keiner besonderen Erläuterung, zumal sie später noch im Zuge der Beschreibung der Ausführungsbeispiele verdeutlicht werden.

Eine alternative Verbindung für die Gehäusehälften gibt Anspruch 4 an.

Nach Anspruch 5 werden als Gehäusehälften vorzugsweise Kunststoffspritzteile, die sich in großen Stückzahlen preiswert und genau fertigen lassen, verwendet, und nach Anspruch 6 soll der benutzte Kunststoff vorzugsweise durchsichtig sein, damit der Zustand des Schmelzelementes jederzeit leicht durch eine optische Kontrolle festgestellt werden kann.

Die erste Gehäusehälfte, die die Anschlußelemente aufnimmt, weist eine größere Tiefe bzw. Dicke auf als die den Gehäusedeckel bildende zweite Gehäusehälfte. Denn die Anschlußelemente mit dem Schmelzleiter werden mindestens bündig mit der Gehäuseteilungsebene bzw. der Öffnungsebene der ersten Gehäusehälfte abschließend in diese eingelegt, während die zweite Gehäusehälfte als bloßer Deckel im wesentlichen flach ausgebildet sein kann.

Weitere vorteilhafte Weiterbildungen sind in den Ansprüchen 7 und 8 angegeben.

Sehr wesentlich ist die in Anspruch 9 aufgezeigte erfindungsgemäße Alternativlösung, wonach der Sicherungseinsatz als einteiliges Element dadurch ausführbar ist, daß man die Anschlußelemente in der Fertigung zunächst mit größerer Länge herstellt, um diese Verlängerungen um 180° zurückzufalten, so daß die Anschlußelemente die doppelte Materialstärke erhalten, ohne daß hierfür Verbindungsarbeiten oder etwa Fräsarbeiten notwendig sind. Der Schmelzleiterbereich bleibt dagegen in einfacher Materialstärke erhalten und wird in jeder gewünschten Weise durch Stanzen oder dergleichen profiliert und ausgelegt.

Eine Weiterbildung hierzu findet sich in Anspruch 10.

Erfindungsgemäße Weiterbildungen der Anschlußelemente und des Schmelzleiters geben die Ansprüche 11 bis 14 an.

Ein sehr wesentliche erfindungsgemäße Weiterbildung beschreibt Anspruch 15, wonach beim Herstellen der Gehäusehälften entsprechende Profilöffnungen an den Längsseiten angeformt werden, damit man den Sicherungseinsatz leicht und lagegerecht in einen Sicherungshalter einsetzen kann, der mit auf die Profilöffnungen abgestimmten Profilstützen versehen ist. Dieser gegenseitige Eingriff zwischen Sicherungseinsatz und Sicherungshalter wird gemäß Anspruch 16 weitergebildet.

Ausführungsbeispiele der Erfindung werden nachfolgend unter Bezugnahme auf die Zeichnungen näher erläutert. In den Zeichnungen zeigen:
- Fig. 1, 2 und 3: eine Drauf-, Vorder- und Seitenansicht eines Sicherungseinsatzes;
- Fig. 4: eine Längsschnittansicht des Sicherungseinsatzes von Fig. 1-3;
- Fig. 5: eine Draufsicht auf einen Sicherungseinsatz mit geöffnetem Gehäuse;
- Fig. 5a: eine Draufsicht auf ein Metallelement, das aus einem einteilig aus Blechmaterial ausgestanzten Teil mit Anschlußelementen und Schmelzleiter besteht;
- Fig. 6: eine Draufsicht auf zwei durch einen Schmelzleiter miteinander verbundene und in Falttechnik hergestellte Anschlußelemente;
- Fig. 7: eine Draufsicht zu Fig. 6, jedoch mit Darstellung von verlängerten Anschlußelementen, deren Verlängerungen um 180° auffaltbar sind;
- Fig. 8: eine perspektivische Ansicht eines Anschlußelementenpaares mit angeschweißtem Schmelzleiter;
- Fig. 9: eine Draufsicht auf Anschlußelemente mit aufgeschweißtem Schmelzleiter, der im Gegensatz zu der Darstellung von Fig. 8 gerade verläuft;
- Fig. 10: eine perspektivische Ausschnittdarstellung von Anschlußelementen mit einem zwischen diesen verlaufenden Schmelzleiter, die in Falttechnik aus einem Teil bestehen;
- Fig. 11: eine perspektivische Darstellung eines Falt-Fertigungsverfahrens für aus einem Stück bestehende Anschlußelemente einschließlich Schmelzleiter;
- Fig. 11a: eine Darstellung einer anderen Ausführungsform der Anschlußelemente und des Schmelzleiters mit an den Anschlußelementen größerer Materialdicke;
- Fig. 12: eine perspektivische Darstellung eines Sicherungshalters mit aufgesetztem Sicherungseinsatz;
- Fig. 13: mehrere Ansichten eines Kodierschemas;
- Fig. 14: eine perspektivische Ansicht eines Sicherungshalters mit einer Kodierung;
- Fig. 15: eine perspektivische Ansicht eines mit einer anderen Kodierung ausgestatteten Sicherungshalters

Der in Fig. 1 - 4 dargestellte Sicherungseinsatz weist ein Gehäuse 1 aus einer ersten Gehäushälfte 1a und einer zweiten Gehäusehälfte 1b mit größerer Tiefe als die erste Gehäusehälfte 1a (vgl. Teilungsebene 1e in Fig. 4) auf, die jeweils aus durchsichtigem Isolierstoff im Kunstoffspritzverfahren hergestellt sind. Es genügt jedoch zur Herstellung einer optischen Kontrolle der Sicherung, entweder die erste Gehäusehälfte 1a oder die zweite Gehäusehälfte 1b durchsichtig zu gestalten. Außerdem umfaßt der Sicherungseinsatz 1 zwei im Abstand voneinander angeordnete Anschlußelemente 2a, 2b aus elektrisch leitendem Material insbesondere aus Metall, die an ihren einander im Abstand gegenüberliegenden inneren Bereichen durch einen Schmelzleiter bzw. ein Schmelzelement 10 überbrückt sind.

Wie insbesondere aus Fig. 4 und 5 hervorgeht, wird die erste Gehäusehälfte 1a zur Aufnahme der Anschlußelemente 2a, 2b, die durch den Schmelzleiter 10 überbrückt sind, benutzt. Hierfür werden die plattenförmigen Anschlußelemente 2a, 2b auf gegenüber der Öffnungsebene der Gehäusehälfte 1a entsprechend zurückgesetzte Auflageflächen 1c in der ersten Gehäusehälfte 1a aufgelegt, die einen Teil der Positionierungsmittel zum Festlegen der Anschlußelemente 2a, 2b in der ersten Gehäusehälfte 1a bilden. Weiterhin gehören zu den Positionierungsmitteln vorstehende Zapfen 3, die jeweils paarweise auf jeder Seite der Gehäusehälfte 1a von der Auflagefläche 1c in der aus der Zeichnung ersichtlichen Position vorstehen (vgl. Fig.5). Die Zapfen 3 greifen durch entsprechende Ausnehmungen 5 am Rand der inneren Bereiche der Anschlußelemente 2a, 2b hindurch, wie in der Zeichnung dargestellt ist und zusätzlich kommen Hinterschneidungen 7 der Anschlußelemente 2a, 2b mit den Stirnseiten 6 von Längsrändern 4 in Eingriff, die ihrerseits Quer- und Kippbewegungen der Anschlußelemente 2a, 2b verhindern können. Primär kommt es jedoch durch entsprechende Bemessung und Anordnung der Zapfen 3 und der Ausnehmung 5 zu einer Festklemmung der Anschlußelemente 2a, 2b an bzw. in der ersten Gehäusehälfte 1a, ggf. unterstützt durch die Hinterschneidungen 7 an den Stirnseiten 6. Die vorgenannten Positioniermittel sichern zuverlässig die Lage jedes Anschlußelementes 2a bzw. 2b in der vorgesehenen Position in der ersten Gehäusehälfte 1a. Die zweite Gehäusehälfte 1b deckt die Öffnung der ersten Gehäusehälfte 1a und die dort eingelegten Teile ab und wird durch die Zapfen 3 befestigt, die in entsprechende Löcher der zweiten Gehäusehälfte 2b greifen.

Weiterhin erkennt man insbesondere in Fig. 1 und 5 an den Längsseiten ausgeformte schwalbenschwanzförmige Profilöffnungen 9, deren Bedeutung noch später im Zusammenhang mit dem in Fig. 12 dargestellten Sicherungshalter erläutert wird.

Ausgestanzte Löcher 8 in den äußeren Bereichen der Anschlußelemente 2a, 2b dienen in üblicher Weise für den elektrischen Anschluß in dem Sicherungshalter.

Insbesondere aus Fig. 4 ist ersichtlich, daß der Schmelzleiter 10 die in dem Gehäuse 1 gebildete Kammer 15 frei und ohne Berührung durchquert.

Die Anschlußelemente 2a, 2b und deren Verbindung durch den Schmelzleiter 10 können verschieden gestaltet sein. Fig. 6 und 7 zeigen in Falttechnik, die noch erläutert wird, hergestellte Anschlußelemente 2a, 2b mit einem einteilig mit den Anschlußelementen 2a, 2b verbundenenen S-förmigen Schmelzleiter 10. Die in Fig. 7 gezeigten Verlängerungen 16 der Anschlußelemente 2a, 2b werden nach dem Stanzvorgang um 180° auf die inneren Bereiche der Anschlußelemente 2a, 2b aufgefaltet, so daß das in Fig. 6 dargestellte Anschlußelementenpaar entsteht, das doppelte Materialstärke aufweist, während der zwischen den beiden Anschlußelementen 2a, 2b verlaufende Schmelzleiter 10 einfache Materialstärke zeigt.

Gegenüber dem in Fig. 4 und 5 gezeigten Metallelement, dessen Herstellung im Zusammenhang mit der Erläuterung von Fig. 11 noch erklärt wird, besteht das in Fig. 5a dargestellte Metallelement aus einem einteiligen Blechstanzteil mit durchgehend gleicher Dicke. Die jeweils gewünschte Kennlinie und Belastbarkeit der Sicherung wird durch Wahl einer geeigneten Kombination aus Blechdicke, Werkstoff sowie Form (Querschnittsabmessungen) für das Blechstanzteil und insbesondere für den Schmelzleiter 10, wie z.B. durch Wahl einer Engstelle zum Ausdruck kommt, festgelegt. Dabei wird für das Blechstanzteil Kupfer als Werkstoff für hohe Strombelastungen, Messing für mittlere und Zink für kleinere Strombelastungen bevorzugt. Vorzugsweise wird das Blechstanzteil vollständig verzinnt. Es kann auch, wie dargestellt, eine entsprechend ausgewählte Zinnperle 10a zur Beeinflussung der Kennlinie an dem Schmelzleiter 10 befestigt sein. Im übrigen schließen die in Fig. 5a verwendeten Bezugszeichen an die Darstellung von z.B. Fig. 5 an.

Fig. 8 zeigt, daß der Schmelzleiter 10 auch beispielsweise in S-Form auf als Einzelteile hergestellte Anschlußelemente 2a, 2b aufgeschweißt werden kann. Eine ähnliche Darstellung zeigt Fig. 9 mit einem gerade verlaufenden Schmelzleiter 10.

In Fig. 10 ist die Formgebung der durch Falttechnik entstandenen Anschlußelemente 2a, 2b in vergrößerter Darstellung gezeigt, so daß die Darstellungen von Fig. 6 und 7 leichter verständlich sind.

Fig. 11 veranschaulicht ein Beispiel eines Fertigungsverfahren, das bei der Falttechnik verwendet wird. Von einem Metallband 20 werden streifenförmige Elemente 21 abgeteilt und längs der Faltlinien 22 in der dargestellten Weise aufgefaltet, so daß die mit dem Bezugszeichen 23 bezeichneten Elemente mit doppelter Materialstärke im Bereich der Anschlußelemente 2a, 2b entstehen. Danach erfolgt die Formgebung für die Anschlußelemente 2a,2b sowie für den Schmelzleiter 10 durch Stanzen.

Fig. 11a zeigt, daß eine größere Materialdicke im Bereich der Anschlußelemente 2a, 2b auch durch Aufsetzen eines Klammerelements 23a auf jeder Seite gebildet werden können.

Fig. 12 zeigt einen Sicherungshalter 25, der auf einer Grundplatte 26 Gewindezapfen 27 trägt, die beim Einsetzten des Sicherungseinsatzes durch die Stanzlöcher 8 greifen, wie in der Darstellung zu sehen ist. Für eine sichere Positionierung des Sicherungseinsatzes auf dem Sicherungshalter 25 sind auf der Grundplatte 26 im Abstand voneinander angeordnete Profilstützen 28 vorgesehen, die in die schwalbenschwanzförmigen Profilöffnungen 9 an den Längsseiten des Gehäuses 1 des Sicherungseinsatzes greifen, wie die Darstellung zeigt.

Am vorderen Ende des in Fig. 12 dargestellten Sicherungshalters 25 sind zur Veranschaulichung eines Verdrehschutzes für den Kabelschuh 26c des anzuschließenden Kabels 26d Riegel 26a so an der Grundplatte 26 des Sicherungshalters 25 angeordnet, daß sich die Öse 26b beim Festziehen der nicht dargestellten Mutter auf dem Gewindezapfen 27 nicht verdrehen kann. Denn der Kabelschuh 26c wird stets zwischen zwei Riegeln 26a gehalten, ganz gleich, ob der Kabelschuh 26c in Längs- oder Querrichtung der Grundplatte 26 weist. Die Riegel 26a sind rein schematisch dargestellt.

Mit einer Plombe 30a kann gewährleistet werden, daß nur autorisierte Werkstätten den Sicherungseinsatz auswechseln können.

Fig. 13 - 14 zeigen Möglichkeiten für eine Kodierung von Sicherungseinsätzen und Sicherungshaltern zur Vermeidung von Fehlbelegungen, bei denen in die Halter von Sicherungen irrtümlich Einsätze eingesetzt werden, die erst bei höheren Nennströmen abschalten, als der Nennstromauslegung dieser Sicherung entspricht.

Wie Fig. 14 zeigt, sind an dem Sicherungshalter 25 z. B. zwei Zapfen 30 in Diagonalanordnung zwischen den Profilstützen 28 vorgesehen, denen Löcher (nicht dargestellt) in gleicher Anordnung an der Unterseite des Sicherungseinsatzes der richtigen Nennstromstärke entsprechen. Nur, wenn diese Zapfen-Loch-Paarung vorliegt, läßt sich der betreffende Sicherungseinsatz im Halter bis zum Anschlag nach unten führen. Eine solche Kodierung ist insbesondere auch bei automatischer Fertigung mit einfachen Mitteln durchführbar und überprüfbar.

Eine andere Art der Kodierung zeigt Fig. 15, wo statt Zapfen ein Rhombus 31 bestimmter Größe und Anordnung vorgesehen ist zum Eingriff mit einer entsprechenden Ausnehmung an der Gehäuseunterseite des nicht dargestellten Sicherungseinsatzes.

In Fig. 13 ist eine z. B. mit Zapfen-Löchern zu realisierendes Kodierschema für neun Nennstromstufen dargestellt, das eine Fehlbelegung allenfalls durch Sicherungseinsätze mit kleinerem Nennstrom zuläßt. Die in dem Kodierschema verwendeten Ziffern zeigen, daß die Kodierung in jeder Nennstromstufe spiegelsymetrisch angelegt ist, damit der zugeordnete Sicherugseinsatz in zwei verschiedenen Lagen eingesetzt werden kann. Wenn ein Sicherungshalter beispielsweise der Nennstromstufe 125 A mit einem Sicherungseinsatz versehen werden soll, würde beispielsweise der Sicherungseinsatz für 300 A in den Halter nicht einsetzbar sein, weil in dem Sicherungseinsatz die Löcher fehlen, die mit 3, 4 und 6 als Zapfen in dem Sicherungshalter der Nennstromstufe 125 A vorgesehen sind. Ein Sicherungseinsatz für die Nennstromstärke 100 A würde sich dagegen in diesen Sicherungshalter einsetzen lassen, also ein Sicherungseinsatz mit kleinerem Nennstrom.

## Patentansprüche

1. Sicherungseinsatz, insbesondere zur Verwendung in einem Sicherungshalter, bestehend aus
- zwei Anschlußelementen,
- die sich im wesentlichen in der gleichen Ebene sowie
- in der gleichen Längsrichtung und
- hintereinanderliegend mit Abstand voneinander erstrecken
- zwecks Bildung eines Zwischenraums,
- der von einem elektrischen Schmelzelement elektrisch leitend überbrückt ist,
- und aus einem Gehäuse aus Isolierstoff,
- das aus zwei Gehäusehälften besteht,
- die den Schmelz leiter und die an diesen angrenzenden inneren Bereiche der Anschlußelemente umschließen,
dadurch **gekennzeichnet,** daß
- die Anschlußelemente (2a, 2b) mit dem Schmelzleiter (10) aus einem einteilig aus gefaltetem Blechmaterial hergestellten oder durch Verbinden von Teilen hergestellten Metallelement bestehen und
- die inneren Bereiche der Anschlußelemente (2a, 2b) mit dem den Zwischenraum überbrückenden Schmelzleiter (19) zum Umschließen des Metallelements mit dem Gehäuse (1) flächenbündig mit der Teilungsebene (1e) des Gehäuses (1) in eine erste (1a) der beiden Gehäusehälften (1a, 1b) eingelegt und
- dort in vorbestimmter Lage durch Positionierungsmittel (1c; 3, 5; 6, 7; 4) gehalten sind und
- anschließend die zweite Gehäusehälfte (1b) als Deckel zum Verschließen des Gehäuses (1) auf die erste Gehäusehälfte (1a) aufgesetzt und mittels der Positioniermittel (3) in eine vorgegebene Lage gegenüber der ersten Gehäusehälfte (1a) gebracht und befestigt ist,
- wobei die erste Gehäusehälfte (1a), die die Anschlußelemente (2a, 2b) aufnimmt, eine größere Dicke aufweist als die einen Gehäusedeckel bildende zweite Gehäusehälfte (1b) und
- wobei die Positionierungsmittel (1c; 3, 5; 6, 7; 4) der ersten Gehäusehälfte (1a)
- als Auflageflächen (1c) zum flächigen Anlegen der Unterflächen der Anschlußelemente (2a, 2b) ausgebildete Innenflächen und
- Randstege (4) zum Festlegen der Anschlußelemente (2a, 2b) gegen Quer- und Kippbewegungen sowie
- in den Auflageflächen (1c) angeordnete Vorsprünge (3) für einen formschlüssigen Eingriff mit entsprechenden Ausnehmungen (5) an den Anschlußelementen (2a, 2b) zum Festlegen in axialer Richtung aufweisen und
- die Positionierungsmittel zum Festlegen der Anschlußelemente (2a, 2b) gegen axiales Verschieben aus nur von der Innenfläche der ersten Gehäusehälfte (1a) vorstehenden Zapfen (3) bestehen, die in entsprechende Ausnehmungen (5) am Rand der Anschlußelemente (2a, 2b) hinein- und ggf. hindurchgreifen,
- wobei die Vorsprünge (3) durch je einen Rücksprung (7) an jeder Längsseite jedes Anschlußelementes (2a, 2b) unterstützt werden, mit dem die Anschlußelemente (2a, 2b) die Stirnseiten (6) der Randstege (4) hintergreifen.

2. Sicherungseinsatz nach Anspruch 1, dadurch **gekennzeichnet,** daß sich die zur Positionierung und Befestigung vorgesehenen Zapfen (3) durch die Anschlußelemente (2a, 2b) hindurcherstrecken und mit ihren überstehenden Enden in entsprechend angeordnete und ausgebildete Öffnungen der zweiten Gehäusehälfte (1b) greifen zwecks Positionierung und Befestigung derselben an der ersten Gehäusehälfte (1a).

3. Sicherungseinsatz nach Anspruch 1 oder 2, dadurch **gekennzeichnet,** daß die Gehäusehälften (1a, 1b) im Bereich des Zwischenraums der Anschlußelemente (2a, 2b) eine Kammer (15) bilden, durch die sich der Schmelzleiter (10) - ohne Gehäuseberührung - erstreckt.

4. Sicherungseinsatz nach einem oder mehreren der vorhergehenden Ansprüche, dadurch **gekennzeichnet,** daß die zweite Gehäusehälfte (1b) eine randseitige, filmscharnierartige Verbindung mit der ersten Gehäusehälfte (1a) aufweist, die ein Verschwenken der zweiten Gehäusehälfte (1b) auf die erste Gehäusehälfte (1a) gestattet - nach dem Einlegen der den Schmelzleiter (10) tragenden Anschlußelemente (2a, 2b) in die erste Gehäusehälfte (1a).

5. Sicherungseinsatz nach einem der vorhergehenden Ansprüche, dadurch **gekennzeichnet,** daß die Gehäusehälften (la, 1b) aus einem elektrisch isolierenden Kunststoffmaterial bestehen und vorzugsweise Kunststoffspritzteile sind.

6. Sicherungseinsatz nach einem der vorhergehenden Ansprüche, dadurch **gekennzeichnet,** daß mindestens eine der beiden Gehäusehälften (1a, 1b) aus einem durchsichtigen Kunststoff besteht und/oder ein anderes Mittel für eine optische Kontrolle des Schmelzleiters (10) wie ein optischer oder mechanischer Kennmelder vorgesehen ist.

7. Sicherungseinsatz nach einem der vorhergehenden Ansprüche, dadurch **gekennzeichnet,** daß die Positionierungsmittel eine (elastische) Klemmbefestigung der Anschlußelemente (2a, 2b) in der ersten Gehäusehälfte (1a) bewirken.

8. Sicherungseinsatz nach einem der vorhergehenden Ansprüche, dadurch **gekennzeichnet,** daß die beiden Anschlußelemente (2a, 2b) selbständige Teile sind, an deren inneren Bereichen die Schmelzleiterenden z. B. durch Löten oder Schweißen oder dergleichen befestigt sind.

9. Sicherungseinsatz nach einem oder mehreren der Ansprüche 1-7, dadurch **gekennzeichnet,** daß ein die Anschlußelemente (2a, 2b) und ein Schmelzelement (10) mit gegenüber den Anschlußelementen (2a, 2b) reduzierter Dicke umfassendes einteiliges Element gebildet ist mittels einer Verdoppelung der Dicke der äußeren Bereiche der Anschlußelemente (2a, 2b) durch Zurückfalten von Verlängerungen (16) an den Enden der Anschlußelemente (2a, 2b).

10. Sicherungseinsatz nach Anspruch 9, dadurch **gekennzeichnet,** daß die vorgegebene Konfiguration des Schmelzleiters (10) ebenso wie die anschlußelementseitigen Positionierungselemente nach dem Zurückfalten der Verlängerungen (16) ausgestanzt sind.

11. Sicherungseinsatz nach einem der vorhergehenden Ansprüche, dadurch **gekennzeichnet,** daß die Anschlußelemente (2a, 2b) und/oder der Schmelzleiter (10) aus korrosionsgeschütztem Material bestehen.

12. Sicherungseinsatz nach einem der vorhergehenden Ansprüche, dadurch **gekennzeichnet**, daß die Anschlußelemente (2a, 2b) und/oder der Schmelzleiter (10) aus Material mit unterschiedlichem spezifischen elektrischen Widerstand insbesondere Kupferlegierungen bestehen.

13. Sicherungseinsatz nach einem der vorhergehenden Ansprüche, dadurch **gekennzeichnet,** daß der Schmelzleiter (10) S-förmig ausgebildet ist.

14. Sicherungseinsatz nach einem der vorhergehenden Ansprüche, dadurch **gekennzeichnet,** daß der Schmelzleiter (10) und die Anschlußelemente (2a, 2b) als einstückiges Blechstanzteil ausgebildet und die jeweils gewünschte Kennlinie und Belastbarkeit der Sicherung durch Wahl einer geeigneten Kombination aus Blechdicke, Werkstoff sowie Form (Querschnittsabmessungen) für das Blechstanzteil und insbesondere für den Schmelzleiter (10) wie z.B. durch Wahl einer entsprechenden Engstelle festgelegt werden.

15. Sicherungseinsatz nach einem der vorhergehenden Ansprüche, dadurch **gekennzeichnet,** daß die Gehäusehälften (1a, 1b) außen an ihren Längsseiten Profilöffnungen (9) wie Schwalbenschwanznuten zum Einsetzen des Sicherungseinsatzes in einen Sicherungshalter (25) aufweisen, der mit entsprechenden paarweise im Abstand voneinander angeordneten Profilstützen (28) passend zu den Profilöffnungen (9) versehen ist.

16. Sicherungseinsatz nach einem der vorhergehenden Ansprüche, dadurch **gekennzeichnet,** daß an mindestens einer Seite einer Gehäusehälfte (1a, 1b) Kodiervorsprünge wie Zapfen oder Kodieröffnungen zum Eingriff mit entsprechenden halterseitigen Kodiervorsprüngen wie Zapfen (30) bzw. Kodieröffnungen vorgesehen sind.

## Claims

1. Fuse-link, in particular for use in a fuse holder, comprising
- two connection elements,
- which extent essentially in the same plane as well as
- in the same longitudinal direction and
- one behind another at a mutual spacing
- for the purpose of forming an interspace
- which is bridged in an electrically conducting fashion by an electric fusible element,
- and comprising a housing made from insulating material
- which comprises two half housings
- which enclose the fusible element and the inner regions, bordering thereon, of the connection elements,
characterized in that
- the connection elements (2a, 2b) with the fusible element (10) comprise a metal element produced in one part from folded sheet-metal material or produced by joining parts, and
- for the purpose of enclosing the metal element with the housing (1) the inner regions of the connection elements (2a, 2b) with the fusible element (19) bridging the interspace are inserted into a first (1a) of the two half housings (1a, 1b) with their surfaces flush with the parting plane (1e) of the housing (1), and
- are held there in a predetermined position by positioning means (1c; 3, 5; 6, 7; 4), and
- subsequently the second half housing (1b) is mounted on the first half housing (1a) as a cover for closing the housing (1) and brought by the positioning means (3) into a prescribed position with respect to the first half housing (1a), and fastened,
- the first half housing (1a), which holds the connection elements (2a, 2b), having a greater thickness than the second half housing (1b), which forms a housing cover, and
- the positioning means (1c; 3, 5; 6, 7; 4) of the first half housing (1a) having
- inner surfaces, constructed as bearing surfaces (1c) for laying the lower surfaces of the connection elements (2a, 2b) on flat, and
- edge webs (4) for fixing the connection elements (2a, 2b) against transverse and tilting movements, as well as having
- projections (3), arranged in the bearing surfaces (1c), for engaging in a self-closed fashion with corresponding cutouts (5) on the connection elements (2a, 2b) for fixing them in the axial direction, and
- the positioning means comprising, for the purpose of fixing the connection elements (2a, 2b) against axial displacement, only pins (3) which project from the inner surface of the first half housing (1a) and engage into and, if appropriate, through corresponding cutouts (5) on the edge of the connection elements (2a, 2b),
- the projections (3) being supported in each case by a recess (7) on each longitudinal side of each connection element (2a, 2b), by means of which recess the connection elements (2a, 2b) engage behind the end faces (6) of the edge webs (4).

2. Fuse-link according to Claim 1, characterized in that the pins (3) provided for positioning and fastening extend through the connection elements (2a, 2b) and engage with their projecting ends in correspondingly arranged and constructed openings in the second half housing (1b), for the purpose of positioning and fastening the latter on the first half housing (1a).

3. Fuse-link according to Claim 1 or 2, characterized in that in the region of the interspace between the connection elements (2a, 2b), the half housings (1a, 1b) form a chamber (15) through which the fusible element (10) extends without touching the housing.

4. Fuse-link according to one or more of the preceding claims, characterized in that the second half housing (1b) has an edge-side joint, of the type of a film hinge, with the first half housing (1a), which permits the second half housing (1b) to be pivoted onto the first half housing (1a) after the connection elements (2a, 2b) carrying the fusible element (10) are inserted into the first half housing (1a).

5. Fuse-link according to one of the preceding claims, characterized in that the half housings (1a, 1b) consist of an electrically insulating plastics material and are preferably injection-moulded plastics parts.

6. Fuse-link according to one of the preceding claims, characterized in that at least one of the two half housings (1a, 1b) consists of a transparent plastic, and/or another means is provided for optical monitoring of the fusible element (10), such as an optical or mechanical indicator.

7. Fuse-link according to one of the preceding claims, characterized in that the positioning means effect an (elastic) clamp fastening of the connection elements (2a, 2b) in the first half housing (1a).

8. Fuse-link according to one of the preceding claims, characterized in that the two connection elements (2a, 2b) are independent parts on whose inner regions the fusible element ends are fastened, for example by soldering or welding or the like.

9. Fuse-link according to one or more of Claims 1-7, characterized in that a unipartite element comprising the connection elements (2a, 2b) and a fusible element (10) with a reduced thickness with respect to the connection elements (2a, 2b) is formed by means of doubling the thickness of the outer regions of the connection elements (2a, 2b) by folding back extensions (16) at the ends of the connection elements (2a, 2b).

10. Fuse-link according to Claim 9, characterized in that the prescribed configuration of the fusible element (10), and likewise the positioning means on the side of the connection elements are punched out after the extensions (16) are folded back.

11. Fuse-link according to one of the preceding claims, characterized in that the connection elements (2a, 2b) and/or the fusible element (10) consist of corrosion-protected material.

12. Fuse-link according to one of the preceding claims, characterized in that the connection elements (2a, 2b) and/or the fusible element (10) consist of material with a different specific electric resistance, in particular copper alloys.

13. Fuse-link according to one of the preceding claims, characterized in that the fusible element (10) is of S-shaped construction.

14. Fuse-link according to one of the preceding claims, characterized in that the fusible element (10) and the connection elements (2a, 2b) are constructed as a unipartite punched sheet-metal part, and the respectively desired characteristic and loadability of the fuse are fixed by selecting a suitable combination of sheet-metal thickness, material and shape (cross-sectional dimension) for the punched sheet-metal part and, in particular, for the fusible element (10) such as, for example, by selecting an appropriate constriction.

15. Fuse-link according to one of the preceding claims, characterized in that outside on their longitudinal sides the half housings (1a, 1b) have profile openings (9) such as dovetail grooves for inserting the fuse-link into a fuse holder (25) which is provided with corresponding profile supports (28), which are arranged in pairs at a mutual spacing, in a fashion matching the profile openings (9).

16. Fuse-link according to one of the preceding claims, characterized in that coding projections such as pins or coding openings are provided on at least one side of a half housing (1a, 1b) for the purpose of engaging with corresponding holder-side coding projections such as pins (30) or coding openings.

## Revendications

1. Cartouche fusible, en particulier pour l'utilisation dans un porte-fusible, comportant
- deux éléments de branchement
- qui s'étendent substantiellement dans le même plan ainsi que
- dans le même sens longitudinal et
- qui sont en série en étant espacés l'un de l'autre
- pour former un espace intermédiaire
- qui est ponté électroconducteur par un élément fusible électrique,
- et qui est constituée par un boîtier en matiére isolante,
- qui est constitué par deux moitiés de boîtier
- qui entourent l'élément fusible et les zones intérieures des éléments de branchement adjacentes à celui-ci
caractérisée en ce que
- les éléments de branchement (2a, 2b) avec le élément fusible (10) sont constitués par un élément métallique fabriqué en une partie en tôle pliée et fabriqué par l'assemblage de pièces et
- le zones intérieures des éléments de branchement (2a, 2b) avec l'élément fusible (19) qui ponte l'espace intermédiaire sont insérées dans une première (1a) des deux moitiés de boîtier (la, 1b) pour entourer l'élément métallique avec le boîtier (1) à surface plane avec le plan de joint (le) du boîtier (1) et
- y sont maintenues dans une position prédéfinie par des moyens de positionnement (1c; 3; 5; 6; 7; 4) et
- qu'ensuite la seconde moitié de boîtier (1b) est posée sur la première moitié de boîtier (1a) comme couvercle pour fermer le boîtier (1) et est amenée au moyen des moyens de positionnement (3) dans une position prédéfinie par rapport à la première moitié de boîtier (1a) et y est fixée,
- la première moitié de boîtier (1a), qui loge les éléments de branchement (2a, 2b), présentant une plus grande épaisseur que la seconde moitié de boîtier (1b) qui forme un couvercle pour le boîtier et
- les moyens de positionnement (1c; 3; 5; 6; 7; 4) de la première moitié de boîtier (1a) présentant
- comme surfaces d'appui (1c) des surfaces intérieures configurées pour l'appui en surface des surfaces inférieures des éléments de branchement (2a, 2b) et
- des barrettes de rebord (4) pour fixer les éléments de branchement (2a, 2b) contre des mouvements transversaux et oscillants ainsi que
- des saillies (3) placées dans les surfaces d'appui (1c) pour un engrènement claboté avec des évidements correspondants (5) sur les éléments de branchement (2a, 2b) pour bloquer dans le sens axial et
- les moyens de positionnement pour bloquer les éléments de branchement (2a, 2b) contre un déplacement axial étant constitués par des tourillons (3), faisant saillie seulement de la surface intérieure de la première moitié de boîtier (1a), qui s'engrènent dans et, le cas échéant, qui traversent des évidements correspondants (5) au bord des éléments de branchement (2a, 2b),
- les saillies (3) étant soutenues chacune par un épaulement (7) sur chaque côté longitudinal de chaque élément de branchement (2a, 2b) avec lequel les éléments de branchement (2a, 2b) saisissent par derrière les côtés frontaux (6) des barrettes de rebord (4).

2. Cartouche fusible selon la revendication 1, caractérisée en ce que les tourillons (3) prévus pour le positionnement et la fixation s'étendent à travers les éléments de branchement (2a, 2b) et ont prise, avec leurs extrémités en saillie, dans des ouvertures de la seconde moitié de boîtier (1b) agencées et configurées de manière correspondante pour le positionnement et la fixation de celle-ci sur la première moitié de boîtier (1a).

3. Cartouche fusible selon la revendication 1 ou 2, caractérisée en ce que les moitiés de boîtier (1a, 1b) forment, dans la zone de l'espace intermédiaire des éléments de branchement (2a, 2b), un compartiment (15) à travers lequel s'étend l'élément fusible (10) - sans contact avec le boîtier.

4. Cartouche fusible selon l'une ou plusieurs des revendications précédentes, caractérisée en ce que la seconde moitié de boîtier (1b) présente une jonction de type charnière en pellicule, du côté du bord, avec la première moitié de boîtier (1a) qui permet un pivotement de la seconde moitié de boîtier (1b) sur la première moitié de boîtier (1a) - après mise en place dans la première moitié de boîtier (1a) des éléments de branchement (2a, 2b) qui portent l'élément fusible (10).

5. Cartouche fusible selon l'une des revendications précédentes, caractérisée en ce que les moitiés de boîtier (1a, 1b) sont constituées par une matière plastique isolante électriquement et sont de préférence des pièces moulées par injection.

6. Cartouche fusible selon l'une des revendications précédentes, caractérisée en ce qu'au moins l'une des deux moitiés de boîtier (1a, 1b) est constituée par une matière plastique transparente et/ou qu'il est prévu un autre moyen pour un contrôle visuel de l'élément fusible (10), comme un voyant indicateur de fusion optique ou mécanique.

7. Cartouche fusible selon l'une des revendications précédentes, caractérisée en ce que les moyens de positionnement provoquent une fixation par serrage (élastique) des éléments de branchement (2a, 2b) dans la première moitié de boîtier (1a).

8. Cartouche fusible selon l'une des revendications précédentes, caractérisée en ce que les deux éléments de branchement (2a, 2b) sont des pièces indépendantes sur les zones intérieures desquelles les extrémités de l'élément fusible sont fixées, par exemple par brasage ou par soudure, ou équivalent.

9. Cartouche fusible selon l'une ou plusieurs des revendications 1 à 7, caractérisée en ce qu'un élément en une pièce qui comprend les éléments de branchement (2a, 2b) et un élément fusible (10) d'épaisseur réduite par rapport aux éléments de branchement (2a, 2b) est formé au moyen d'un doublement de l'épaisseur des zones extérieures des éléments de branchement (2a, 2b) par le repliage de prolongements (16) aux extrémités des éléments de branchement (2a, 2b).

10. Cartouche fusible selon la revendication 9, caractérisée en ce que la configuration prédéfinie de l'élément fusible (10) ainsi que les éléments de positionnement du côté des éléments de branchement sont découpés après le repliage des prolongements (16).

11. Cartouche fusible selon l'une des revendications précédentes, caractérisée en ce que les éléments de branchement (2a, 2b) et/ou l'élément fusible (10) sont en matière protégée contre la corrosion.

12. Cartouche fusible selon l'une des revendications précédentes, caractérisée en ce que les éléments de branchement (2a, 2b) et/ou l'élément fusible (10) sont en un matière avec une résistance électrique spécifique différente, en particulier en alliages de cuivre.

13. Cartouche fusible selon l'une des revendications précédentes, caractérisée en ce que l'élément fusible (10) est configuré en forme de S.

14. Cartouche fusible selon l'une des revendications précédentes, caractérisée en ce que l'élément fusible (10) et les éléments de branchement (2a, 2b) sont configurés comme une pièce découpée en tôle en une partie et la caractéristique de fonctionnement et la capacité de charge respectivement souhaitées du fusible sont fixées par le choix d'une combinaison appropriée de l'épaisseur de la tôle, du matériau ainsi que de la forme (dimensions en section) pour la pièce découpée en tôle et en particulier pour l'élément fusible (10) comme, par exemple, par le choix d'un passage resserré correspondant.

15. Cartouche fusible selon l'une des revendications précédentes, caractérisée en ce que les moitiés de boîtier (1a, 1b) présentent, à l'extérieur, sur leurs côtés longitudinaux des ouvertures profilées (9) comme des rainures en queue d'aronde pour mettre en place la cartouche fusible dans un porte-fusible (25) qui est pourvu d'appuis profilés (28) correspondants, placés par paires à un certain écart l'un de l'autre, adaptés aux ouvertures profilées (9).

16. Cartouche fusible selon l'une des revendications précédentes, caractérisée en ce que sur au moins un côte d'une moitié de boîtier (1a, 1b) des saillies de codage, comme des tourillons ou des ouvertures de codage, sont prévues pour l'engrènement avec des saillies de codage correspondantes du côté du porte-fusible, comme des tourillons (30) ou des ouvertures de codage.
